# EUROPÄISCHE PATENTSCHRIFT

(11) **EP 0 427 676 B1**
(45) Veröffentlichungstag und Bekanntmachung des Hinweises auf die Patenterteilung: **15.12.1993**
(21) Anmeldenummer: 90810844.2
(22) Anmeldetag: 02.11.1990
(51) Int. Cl.: B21J 13/14

(54) **Querförderpresse**
Cross-transfer press
Presse à transfert transversal

(30) Priorität: 09.11.1989 CH 4038/89
(43) Veröffentlichungstag der Anmeldung: 15.05.1991
(73) Patentinhaber: Hatebur Umformmaschinen AG, CH-4153 Reinach (CH)
(72) Erfinder: Steinhauser, Ulrich, CH-4123 Allschwil (CH); Ballmer, Ernst, CH-4054 Basel (CH)
(74) Vertreter: Eschmann, Heinz

(56) Entgegenhaltungen:
- DE-A- 1 527 998
- DE-B- 2 027 692
- US-A- 3 748 887
- US-A- 3 911 718
- US-A- 4 222 260

## Beschreibung

Die vorliegende Erfindung betrifft ein Verfahren zur störungsfreien Entnahme eines Presslings sowie eine Querförderpresse gemäss den Oberbegriffen den Patentansprüche 1 und 4.

Schnellaufende Querförderpressen im Sinne der vorliegenden Erfindung sind automatische Schmiedemaschinen, welche mehrere horizontal nebeneinander angeordnete Umformstationen aufweisen. Dabei wird ein mit oder ohne Vorheizung schrittweise zugeführter Draht zunächst in Abschnitte unterteilt und diese dann mit Hilfe eines Greifersystems von einer Umformstation zur anderen transportiert und dort jeweils zwischen Stempel und Matrize umgeformt, bis der Pressling schliesslich aus der letzten Umformstation auf ein Förderband fällt. Die hohe Arbeitsfrequenz von 50 bis 180 Präzisions-Pressteilen pro Minute, die äusserst knappen Platzverhältnisse und die Vielfalt der herzustellenden Teileformen sowie die dadurch geforderte leichte Zugänglichkeit bzw. Auswechselbarkeit der Umformwerkzeuge stellen höchste Anforderungen an die Konstruktion der einzelnen Aggregate und deren funktionales Zusammenwirken.

In Anbetracht der erwähnten, angestrebten Arbeitsfrequenz hat es sich als besonders schwierig erwiesen, Pressteile, welche eine dem Stempel zugewandte offene Hohlform aufweisen, aus der letzten Umformstufe störungsfrei auszuwerfen. Es ist bekannt, dass der Pressling nach dem Verlassen der vorletzten Umformstation durch ein Greiferpaar vor die letzte Umformmatrize gebracht und dort durch einen im Stempel gelagerten Haltestift gegen den Auswerfer gehalten und in die Matrize eingeschoben wird, worauf die Umformung erfolgt. Nach der Umformung sollte der in Richtung auf die Matrize elastisch vorgespannte Haltestift jedoch so rasch wie möglich aus dem Auswerfbereich verschwinden, was mit den bisher bekannten Mitteln jedoch nicht für die hohe Arbeitsfrequenz von ca. 50 bis 180 Stück pro Minute möglich war. Bei diesen hohen Produktionskadenzen bleibt der Pressling an dem noch teilweise in dessen Hohlform hineinragenden Haltestift hängen, was schwere Beschädigungen der Maschine und Produktionsunterbrüche zur Folge haben kann.

Vorrichtungen zur Auswerfersteuerung bzw. zur Bewegungsübertragung sind in den DE-A-1 254 437 und 1 750 o33 beschrieben.

Es wurde bereits versucht, den beweglich im Stempel gelagerten Haltestift pneumatisch oder hydraulisch hin- und herzubewegen und den Bewegungsablauf durch ein Ventil zu steuern. Dies hat sich jedoch als nicht realisierbar erwiesen, da das Ventil im Hinblick auf die extrem kurzen Schaltzeiten auf dem Pressschlitten angeordnet sein muss, dann aber den dort unvermeidlichen Vibrationen ausgesetzt ist und infolgedessen den an dasselbe gestellten Anforderungen an Präzision nicht mehr gewachsen sein kann.

Einen konventionellen Auswerfer ohne Selbststeuerung zeigt die DE-A-2 027 692, wobei hier mit matrizen- und stempelseitigen Auswerfern und Haltestifen Pressteile, wie Gelenkkreuze, Tripode, T-Stücke etc., zwischen den Umformwerkzeugen geführt bzw. gehalten werden. Im Gegensatz hierzu wird gemäss vorliegender Erfindung ein Haltestift während des Stempelrückzugs durch Selbststeuerung in den Stempel hineingezogen. Dank dieser Ausbildung können Teile mit stempelseitiger tiefer Einpressung, sogenannten "Tulpen", ungehindert nach unten in die Ausfallrutsche fallen.

Die US-A-3 911 718 zeigt unter anderem eine Haltestift-Kolben-Kombination (Teil 35a, Fig. 5 und 6), mit welcher ein gesteuertes Zurückziehen möglich wäre. Die hierzu erforderliche Steuerung erfolgt jedoch über ausserhalb des Werkzeuges angeordnete Ventile, so dass ein derartiger Vorschlag aufgrund der zwangsläufig damit verbundenen Schaltzeitverzögerungen bei schnellaufenden Umformpressen nicht zum angestrebten Erfolg führen kann.

Auch die in der US-A-3 748 887 dargestellte Einrichtung zeigt Haltestifte, die durch ausserhalb des Umformwerkzeugs angeordnete Pneumatikventile gesteuert werden. In Anbetracht der relativ langen Verbindungsleitungen zwischen Ventil und Arbeitszylinder ergeben sich auch hier lange Schaltzeiten, so dass diese Steuerung bei schnellaufenden Umformmaschinen nicht anwendbar ist.

Es ergab sich somit die der vorliegenden Erfindung zugrundeliegende Aufgabe, unter Vermeidung zusätzlicher Schalt- und Steuerorgane, das heisst mit den an der Maschine im Werkzeugbereich bereits vorhandenen Elementen, eine Steuerung für den stempelseitigen Haltestift zu entwickeln, welche auch bei extremen Ausstossfrequenzen praktisch vibrationsunabhängig und absolut synchron in bezug auf den Hauptantrieb der Maschine arbeitet und gleichzeitig bei unkomplizierter Bauweise leicht zugänglich und damit rasch auswechselbar ist. Der stempelseitige Haltestift soll demnach im Verlaufe eines Pressschlittenhubes den vorgeformten Pressling von der vorletzten Umformstation übernehmen, in die Matrize einschieben und sich nach erfolgter Umformung zusammen mit dem zurückweichenden Stempel zurückziehen, um damit dem Pressling nicht mehr im Wege zu sein, der aus der Matrize ausgestossen wird und dann durch Schwerkraftwirkung nach unten fällt.

Diese Aufgabe wird durch die vorliegende Erfindung gelöst, welche in den unabhängigen Patentansprüchen 1 und 4 definiert ist. Bevorzugte Ausführungsformen des Erfindungsgedankens ergeben sich aus den abhängigen Patentanprüchen.

Ausführungsbeispiele der erfindungsgemäßen Querförderpresse werden nachstehend anhand der beiliegenden Zeichnung beschrieben. Es zeigen:
Fig. 1 eine schematische Schnitt-Seitenansicht einer ersten Ausführungsform einer Querförderpresse mit den Merkmalen der Erfindung zu einem Funktionszeitpunkt, in welchem sich ein Preßling, von Preßzangen gehalten, kurz vor dem Erreichen einer Umformstufe befindet,
Fig. 2 eine schematische Seitenansicht der Ausführungsform nach Fig. 1 zu einem Funktionszeitpunkt, in welchem der Preßling die Umformstufe erreicht hat und dort zwischen Haltestift und Auswerfer gehalten wird,
Fig. 3 eine schematische Seitenansicht der Ausführungsform nach Fig. 1 zu einem Funktionszeitpunkt, in welchem sich der Stempel im vorderen Totpunkt (VTP) seines Hubs befindet,
Fig. 4 eine schematische Seitenansicht der Ausführungsform nach Fig. 1 zu einem Funktionszeitpunkt, in welchem sich der Stempel auf dem Weg zum hinteren Totpunkt (HTP) seines Hubs befindet.
Fig. 5 eine schematische Seitenansicht der Ausführungsform nach Fig. 1 zu einem Funktionszeitpunkt, in welchem der Preßling aus der Matrize ausgestoßen wird und nach unten fällt,
Fig. 6 eine schematische Seitenansicht der Ausführungsform nach Fig. 1 zu einem Funktionszeitpunkt, in welchem ein neuer Preßling vor die Umformstation transportiert wurde und kurz vor einem Festhalten zwischen Haltestift und Auswerfer steht, und
Fig. 7a und 7b eine zweite Ausführungsform einer Querförderpresse mit den Merkmalen nach der Erfindung mit einer abgewandelten Vorrichtung zur Haltestift-Umsteuerung.

In Fig. 1 wird ein Preßteil oder Preßling 2 auf einer Mehrstufenpresse mit einer horizontalen Preßebene seitlich in Richtung des bei der Darstellung von oben nach unten weisenden Pfeils der abgebildeten Umformstation zugeführt. Dabei wird der Preßling 2 von einer Quertransportzange mit Zangenbacken 6a, 6b in seine Umformposition eingebracht und dann, während des Einstoßens durch und in die Werkzeuge (Matrize 3 und Stempel 4) zwischen einem Auswerfer 5 und einem Haltestift 1 festgehalten (Fig. 2), so daß sich die Zangenbacken 6a, 6b wieder vom Preßling lösen können. Der Auswerfer 5 wird in seiner Längsbewegung durch eine bekannte Auswerferbremse B abgebremst.

Bei dem Haltestift 1 handelt es sich um einen gesteuerten Haltestift, da er über einen vorzugsweisen koaxial innerhalb des Stempels 4 in einer Lagerbüchse 21 geführten Auswerferstift 10, der mit einem bekannten Auswerferantrieb gekoppelt ist, verschoben werden kann. Die Steuerung über den stempelseitigen Auswerferstift 10 bewirkt, wie in Fig.2 dargestellt, daß der Preßling 2 vor Beginn des Einstoßens durch den Stempel 4 in die Matrize 3 gegen den gebremsten Auswerfer 5 gedrängt wird, so daß der Stempel 4 dann seine Umformarbeit ausführen kann, wie aus Fig. 3 ersichtlich ist.

Der Haltestift 1 ist an seinem dem Stempelkopf zugewandten Abschnitt in einer vorzugsweise koaxialen Stempelbohrung 16 verschiebbar geführt und besitzt an seinem vom Stempelkopf abgewandten Endabschnitt 17 einen Kolben 8, der zusammen mit dem Haltestift 1 in einer gegenüber der Stempelbohrung erweiterten Koaxialbohrung 18 zwischen einer vorderen Endlage X₁ und einer hinteren Endlage X₂ verschiebbar ist. Eine Leitung 20 führt mit ihrer Mündung 19 an einer längs des Verschiebewegs liegenden Druckmedium-Einlaßstelle 9 ein Druckmedium 7 aus einer nicht dargestellten Quelle in die Koaxialbohrung 18 ein. Wenn der Kolben 8 durch den stempelseitigen Auswerferstift 10 in eine Position kurz hinter die Umsteuerungsstelle 9 verlagert wurde, wie es aus Fig. 1 ersichtlich ist, strömt das Druckmedium 7 aus der Leitung 20 in den Zylinderraumabschnitt 11b ein und schiebt den Haltestift 1 mit einer, bei entsprechendem Druck hohen Geschwindigkeit in seine in Fig. 2 dargestellte Position, in der er an der vorderen Endlage X₁ ansteht und gleichzeitig den Preßling 2 gegen den gebremsten Auswerfer 5 drängt.

Bei der nachfolgenden Stempelverlagerung in die in Fig. 3 dargestellte Position wird der Haltestift 1, abgestützt am Preßling 2, in die Bohrung 18 zurückgeschoben, und der Kolben 8 wird wieder über die Umsteuerungsstelle 9 zurückgedrängt, bis er an seiner hinteren Endlage X₂ anstößt. Sobald der Kolben die Umsteuerungsstelle 9 passiert, strömt in den nun freigelegten Zylinderraumabschnitt 11a Druckmedium 7 aus der Leitung 20 ein, welches auf die entsprechende Kolbenringfläche einwirkt und den Kolben 8 an die hintere Endlage andrückt und dort festhält.

Bei der in Fig. 4 dargestellten Rückbewegung des Stempels 4 wird somit der Haltestift 1, durch das Druckmedium 7 im Stempel festgehalten, aus der Matrize 3 herausbewegt. In Fig. 4 ist mit strichpunktierten Linien dargestellt, in welcher Position sich der Haltestift 1 befinden würde, wenn er nicht, wie vorstehend beschrieben, in die Matrize 4 zurückgezogen wäre. Aus dieser Darstellung ist nachvollziehbar, daß ein derart in den Hohlraum eines Preßlings 2 hineinragender Haltestift ein rasches Ausstoßen des Preßlings aus der Matrize behindern und einen freien Fall nach unten, wie in Fig. 5 gezeigt, nicht ohne weiteres zulassen würde.

Das bei dem Vorbeibewegen des Kolbens 8 an der Umsteuerungsstelle 9 in den jeweiligen Zylinderraumabschnitten 11a und 11b verdichtete Druckmedium kann durch die in Fig. 3 angedeuteten Toleranzspielräume S in den Führungen des Haltestifts 1 und der Lagerbüchse 21 des stempelseitigen Auswerferstifts 10 entweichen. Erforderlichenfalls könnten aber auch stempelseitige Entlüftungskanäle vorgesehen sein.

Bei der abgewandelten Ausführungsform gemäß den Fig. 7a und 7b ist die vorstehend beschriebene mit einer Druckmedium-Umsteuerung arbeitende Vorrichtung ersetzt durch eine Springfeder-Einrichtung. Eine Springfeder 12 ist, als Druckfeder in einem Teleskopgehäuse 22 geführt, zwischen einer Lagerung 13 innerhalb des Stempels 4 und einer Lagerung 14 am Haltestift 1 bzw. an dessen Endabschnitt 17 angelenkt. Wenn der Haltestift 1 durch das Übertragungsorgan 10 oder den Vorschub des Stempels 4, wie bei der vorstehend beschriebenen Ausführungsform, längsverlagert wird, durchläuft die Springfeder 12 einen Federwendepunkt 15 (Fig. 7a) und belastet den Haltestift beidseits dieses Wendepunktes in Richtung auf die vordere oder hintere Endlage X₁, X₂. In der Darstellung in Fig. 7a befindet sich der Haltestift in seiner vorderen Endlage X₁, in der Darstellung in Fig. 7b in seiner hinteren Endlage X₂.

Sowohl bei der über das Druckmedium 7 gesteuerten ersten Ausführungsform als auch bei der Springfeder-Einrichtung ist es günstig, für unterschiedliche Preßvorgänge die Umsteuerungsstelle 9 bzw. den Federwendepunkt 15 an verschiedenen Positionen längs des Verlagerungswegs des Haltestifts 1 vorzusehen.

Um ein leichtes und schnelles Umrüsten des stempelseitigen Werkzeugs vornehmen zu können, ist es nach einer weiteren, nicht dargestellten Ausführungsform vorgesehen, die Haltestift-Umsteuerungen als Baueinheiten, jeweils mit in unterschiedlichen Längsabständen zwischen den Endlagen X₁ und X₂ angeordneten Leitungseinmündungen 19 bzw. mit unterschiedlich plazierten Springfeder-Wendepunkten 15 bereitzuhalten.

Gemäß einer weiteren, ebenfalls nicht abgebildeten Ausführungsform könnte der Haltestift 1 an seinem Kolben 8 auch über Wegeventile nach vor- und rückwärts relativ zum Stempel 4 verlagert werden. Diese Ausführungsvariante eignet sich insbesondere für vergleichsweise langsam laufende Pressen, bei denen der Umsteuervorgang keine extrem hohe Umsteuergeschwindigkeit verlangt. Die Wegeventile sollten hierbei stempelseitig so nahe wie möglich am Kolben 8 montiert sein.

Die erste und zweite Ausführungsform sind auf Querförderpressen mit hohen Preßhubzahlen mit bis über 180 Hüben pro Minute einsetzbar. Dabei nimmt der eigentliche Umsteuervorgang des Haltestifts nur einen geringen Bruchteil der Preßhubzahl in Anspruch was mit diesen Ausführungsformen zuverlässig realisierbar ist.

Zusätzlich zu den bereits erwähnten Vorteilen sei noch ergänzt, daß die erfindungsgemäß bewirkte Umsteuerung in Verbindung mit der Ansteuerung des stempelseitigen Auswerferstifts eine auf die jeweils geforderte Produktionszahl präzise abgestimmte Schaltfrequenz im Kurz- wie im Dauerbetrieb gewährleistet. Ferner ist die im Stempel, beispielsweise als austauschbares Bauelement untergebrachte Steuervorrichtung gegenüber äußeren Einwirkungen völlig geschützt und läßt sich stempelseitig rasch und einfach ein- und ausbauen.

Die insgesamt einfache Konzeption und der robuste Aufbau der erfindungsgemäßen Umsteuer-Vorrichtung gestattet schließlich auch eine einfache Umrüstung bereits bestehender Werkzeuge.

## Patentansprüche

1. Verfahren zur störungsfreien Entnahme eines Presslings (2) aus der letzten Umformstufe einer schnellaufenden Mehrstufen-Querförderpresse, auf welcher der Pressling (2) an mehreren horizontal nebeneinander angeordneten Stationen einer sukzessiven spanlosen Umformung unterzogen und dabei mittels einer Transfereinrichtung (6a,6b) von jeweils einer Station an die Nachbarstation weiterbefördert wird, wobei der Pressling (2) beim Erreichen der letzten Umformstation vor Durchführung der letzten Umformung zwischen einem matrizenseitigen Auswerfer (5) und einem beweglich im Stempel (4) gelagerten Haltestift (1) gehalten wird, welcher am Pressling (2) anliegt und den Pressling (2) gegen den genannten Auswerfer (5) drückt, bis er durch den Stempel (4) in die Matrize (3) gestossen wird, wobei der Pressling (2) nach der letzten Umformung, nachdem er ausgeworfen ist, durch Schwerkraft aus dem Werkzeugbereich nach unten fällt, dadurch gekennzeichnet, dass dem stempelseitigen Haltestift (1) beim Stempelvorlauf eine dem Stempel (4) vorauseilende Relativbewegung erteilt wird und der Haltestift (1) durch seine während des Umformvorgangs erfolgende rückläufige Relativbewegung eine Steuervorrichtung auslöst, welche den Haltestift (1) während des anschliessend erfolgenden Stempelrückzugs innerhalb des Stempels (4) hält, so dass die Stirnfläche des Haltestifts (1) mit der Stirnfläche des Stempels (4) praktisch bündig ist.

2. Verfahren nach Anspruch 1, dadurch gekennzeichnet, dass der Haltestift (1) selbst als Steuerorgan zur Steuerung der denselben in seinen beiden Endlagen (X₁,X₂) fixierenden Druckluft verwendet wird.

3. Verfahren nach Anspruch 2,
dadurch **gekennzeichnet,** daß der Haltestift (1) beim Stempelrücklauf nur soweit in den Stempel (4) zurückgezogen wird, daß die Stirnfläche des Haltestifts (1) in der eingezogenen Endlage (X₂) desselben um mehrere Millimeter über die angrenzende Stirnfläche des Stempels (4) hinausragt, um damit die sichere Ablösung des Preßlings (2) vom Stempel (4) zu gewährleisten.

4. Querförderpresse zur Durchführung des im Patentanspruch 1 definierten Verfahrens, mit mindestens zwei horizontal nebeneinander angeordneten Umformstationen, deren jede eine Matrize (3) und einen koaxial derselben gegenüber an einem hin- und hergehend angetriebenen Preßschlitten gelagerten Stempel (4) aufweist, wobei ein Haltestift (1) in einer Stempelbohrung (16) zwischen zwei Endlagen (X₁,X₂) beweglich gelagert und in der Umformphase über ein Uebertragungsorgan (Nadel 10) mit einer einstellbaren, synchron mit dem Hauptantrieb der Querförderpresse rotierenden bzw. schwingenden Steuerscheibe kraftschlüssig verbunden ist,
dadurch **gekennzeichnet,** daß
der Haltestift (1) an seinem innerhalb des Stempels (4) liegenden Endabschnitt (17) mit einer Vorrichtung in Wirkungsverbindung steht, die den Haltestift (1) in seinen beiden Endlagen (X₁, X₂) festhält, bis derselbe durch äußere Kräfte - das heißt einerseits durch das stempelseitige Übertragungsorgan (10) andererseits durch den in der Matrize (3) steckenden Pressling (2), verschoben wird, wobei der Haltestift (1) an seinem innerhalb des Stempels (4) liegenden Endabschnitt (17) einen in einer Bohrung (18) gleitend gelagerten Kolben (8) aufweist, und wobei die oben genannte Vorrichtung aus einer in die Bohrung (18) mündende, an eine Druckluftquelle angeschlossene Leitung (20) besteht, deren Mündung (19) zwischen der hinteren und der vorderen Endlage (X₁, X₂) des Kolbens (8) liegt, derart, daß die über die Leitung (20) zugeführte Druckluft danach trachtet, den Kolben (8) sowohl in seiner hinteren als auch in seiner vorderen Endlage (X₁, X₂) festzuhalten.

5. Querförderpresse nach Anspruch 4,
dadurch **gekennzeichnet,** daß
die Druckluft-Zufuhrleitung (20) in eine die vorzugsweise Koaxialbohrung (18) enthaltende Führungsbüchse einmündet, welche durch andere Führungsbüchsen, die in verschiedenen Längsabständen zwischen den Endlagen (X₁, X₂) angeordnete Leitungs-Einmündungen (19) besitzen, leicht austauschbar sind, um so den Umschaltzeitpunkt der Haltestift-Umsteuerung variieren zu können.

6. Querförderpresse nach Anspruch 4 oder 5,
dadurch **gekennzeichnet,** daß
das Übertragungsorgan (10) in einer Lagerbüchse (21) geführt ist, und daß diese Führung, wie auch die Führung des Haltestifts (1) in der Stempelbohrung (16), eine ausreichend große Toleranz besitzt, um nach dem jeweiligen Umsteuern des Kolbens (8) die im entsprechenden Stempelraumabschnitt (11a, b) eingeschlossene Druckluft durch die vorhandenen Toleranzspielräume (S) abströmen zu lassen.

7. Querförderpresse nach Anspruch 4, dadurch gekennzeichnet, dass die genannte, an eine Druckluftquelle angeschlossene Leitung (20) durch eine Springfeder (12) ersetzt ist, welche mit ihrem einen Ende (14) am besagten Endabschnitt (17) des Haltestifts (1) und mit ihrem anderen Ende an einer Schwenklagerung (13) innerhalb des Stempels (4) angelenkt ist, derart, daß die Springfeder (12) bei entsprechender Verlagerung des Haltestifts (1) mittels des Übertragungsorgans (10) bzw. beim Vorschub des Stempels (4) einen Federwendepunkt (15) durchläuft und danach den Haltestift (1) entsprechend in seine vorgeschobene oder seine zurückgezogene Position (Endlagen X₁ oder X₂) drängt.

8. Querförderpresse nach Anspruch 7,
dadurch **gekennzeichnet,** daß
die Springfeder (12) eine in einem Teleskopgehäuse (22) geführte Druckfeder ist.

9. Querförderpresse nach Anspruch 7 oder 8,
dadurch **gekennzeichnet,** daß
der Haltestift (1) zusammen mit einer an seinem besagten Endabschnitt (17) vorgesehenen Springfeder-Einrichtung (12, 22) als eine Baueinheit in einer Führungsbüchse untergebracht ist, die durch andere derartige Baueinheiten mit in Verschieberichtung unterschiedlich plazierten Federwendepunkten (15) stempelseitig rasch austauschbar ist.

## Claims

1. A method for easy removal of a pressing (2) from the last forming stage of a high-speed multi-stage transverse conveyor press, on which the pressing (2) is subjected to successive non-cutting forming at a plurality of horizontally mutually adjacent stations and is during this conveyed from one station to the adjacent station by means of a transfer device (6a, 6b), the pressing (2) on reaching the last forming station before the last forming process is carried out being held between an ejector (5) on the die side and a movable retaining pin (1) located in the ram (4), the retaining pin bearing against the pressing (2) and pushing the pressing (2) against the said ejector (5) until it is pushed by the ram (4) into the die (3), the pressing (2) after the last forming process, after it has been ejected, falling down under gravity out of the tool area, characterised in that relative motion ahead of the ram (4) is imparted to the retaining pin (1) on the ram side during advance of the ram, and due to its relative backwards motion which occurs during the forming process the retaining pin (1) actuates a control device which holds the retaining pin (1) within the ram (4) during the subsequent retraction of the ram, so that the end face of the retaining pin (1) is virtually flush with the end face of the ram (4).

2. A method according to Claim 1, characterised in that the retaining pin (1) itself is used as a control member for controlling the compressed air which fixes the retaining pin in its two end positions (X₁, X₂).

3. A method according to Claim 2, characterised in that during retraction of the ram the retaining pin (1) is only retracted into the ram (4) to the extent that the end face of the retaining pin (1), in the retracted end position (X₂) thereof, projects by a plurality of millimetres beyond the adjacent end face of the ram (4), to ensure thereby the reliable removal of the pressing (2) from the ram (4).

4. A transverse conveyor press for performing the method defined in Claim 1, having at least two horizontally mutually adjacent forming stations, each of which has a die (3) and a ram (4) placed coaxially opposite on a press slide which is driven to and fro, a retaining pin (1) being mounted movably in a ram bore (16) between two end positions (X₁, X₂) and in the forming phase being non-positively connected via a transfer element (needle 10) to an adjustable control disc which rotates or oscillates synchronously with the main drive of the transverse conveyor press, characterised in that the retaining pin (1) at its end portion (17) lying within the ram (4) is in effective connection with a device which holds the retaining pin (1) firmly in its two end positions (X₁, X₂) until the same is displaced by external forces - that is to say on the one hand by the transfer element (10) on the ram side, and on the other hand by the pressing (2) located in the die (3), the retaining pin (1) having at its end portion (17) lying inside the ram (4) a plunger (8) slidably mounted in a bore (18), and the above-mentioned device comprising a pipe (20) opening into the bore (18) and connected to a compressed air source, the orifice (19) of the pipe lying between the rear and forward end positions (X₁, X₂) of the plunger (8) such that the compressed air supplied via the pipe (20) endeavours to hold the plunger (8) firmly in both its rear and its forward end positions (X₁, X₂).

5. A transverse conveyor press according to Claim 4, characterised in that the compressed air supply pipe (20) opens into a guide bush which contains the preferably coaxial bore (18) and is easily replaceable by other guide bushes which have pipe orifices (19) arranged at various intervals along the length between the end positions (X₁, X₂), so that the switch-over timing of the retaining pin reversal can be varied.

6. A transverse conveyor press according to Claim 4 or 5, characterised in that the transfer element (10) is guided in a bearing bush (21), and in that this guide, like the guide for the retaining pin (1) in the ram bore (16), has a sufficiently large tolerance so that after each reversal of the plunger (8), the compressed air enclosed in the corresponding section (11a, b) of the ram chamber is allowed to flow out through the available tolerance gaps (S).

7. A transverse conveyor press according to Claim 4, characterised in that the said pipe (20) connected to a compressed air source is replaced by a snap-action spring (12) which is articulated at one end (14) thereof to the said end portion (17) of the retaining pin (1) and at the other end thereof to a pivot bearing (13) inside the ram (4), in such a way that the snap-action spring (12) on appropriate displacement of the retaining pin (1) by means of the transfer element (10) or on advance of the ram (4) passes through a spring turning point (15) and subsequently forces the retaining pin (1) accordingly into its advanced or its retracted position (end position X₁ or X₂).

8. A transverse conveyor press according to Claim 7, characterised in that the snap-action spring (12) is a pressure spring mounted in a telescopic housing (22).

9. A transverse conveyor press according to Claim 7 or 8, characterised in that the retaining pin (l) together with a snap-action spring device (12, 22) provided at its said end portion (17) is mounted as one unit in a guide bush which can quickly be replaced on the ram side by other such units having spring turning points (15) positioned differently in the direction of displacement.

## Revendications

1. Procédé permettant d'extraire aisément une pièce pressée (2) du dernier étage de formage d'une presse rapide à transfert transversal et à plusieurs étages, sur laquelle la pièce pressée (2) est soumise à un formage successif sans enlèvement de copeaux dans plusieurs postes disposés horizontalement les uns à côté des autres et est transportée dans ce cas d'un poste à l'autre au moyen d'un dispositif de transfert (6a, 6b), la pièce pressée (2) étant maintenue, lorsqu'elle parvient au dernier poste de formage, avant l'exécution du dernier formage, entre un éjecteur (5) côté matrice et une tige de maintien (1) montée mobile dans le poinçon (4), cette tige étant appliquée contre la pièce pressée (2) et sollicitant la pièce pressée (2) contre l'éjecteur (5), jusqu'à ce qu'elle soit repoussée dans la matrice (3) par le poinçon (4), la pièce pressée (2) tombant vers le bas, hors de la zone des outils, sous l'effet de la force de gravité, après le dernier formage, au terme duquel elle est éjectée, caractérisé en ce qu'à la tige de maintien (1) côté poinçon est communiqué, lors de l'avancement du poinçon, un mouvement relatif en avance sur le poinçon (4) et cette tige de maintien (1) déclenche, par son mouvement relatif de recul qui s'effectue durant l'opération de formage, un dispositif de commande qui retient la tige de maintien (1) à l'intérieur du poinçon (4) durant le retour du poinçon qui suit, de sorte que la face d'about de la tige de blocage (1) est pratiquement à fleur de la face du poinçon (4).

2. Procédé suivant la revendication 1, caractérisé en ce que la tige de maintien (1) elle-même est utilisée comme organe de commande pour régir l'air comprimé qui fixe cette tige dans ses deux positions de fin de course (X₁, X₂).

3. Procédé suivant la revendication 2, caractérisé en ce que, lors du recul du poinçon, la tige de maintien (1) ne recule dans le poinçon (4) que dans une mesure telle que la face d'about de la tige de maintien (1) dans la position de fin de course (X₂) rentrée de cette dernière dépasse de plusieurs millimètres de la face d'about adjacente du poinçon (4) afin de garantir ainsi la séparation sûre de la pièce pressée (2) et du poinçon (4).

4. Presse à transfert transversal pour l'exécution du procédé défini dans la revendication 1, avec au moins deux postes de formage placés horizontalement l'un à côté de l'autre et comportant chacun une matrice (3) et un poinçon (4) coaxial à celle-ci et monté sur un chariot de presse à va-et-vient, une tige de maintien (1) étant montée mobile dans un alésage de poinçon (16) entre deux positions de fin de course (X₁, X₂) et étant reliée, à transfert de force, par un organe de transmission (tige 10) à un disque de commande réglable qui tourne ou oscille en synchronisme avec l'entraînement principal de la presse à transfert transversal dans la phase de formage,
caractérisée en ce que la tige de maintien (1) est reliée de façon fonctionnelle, à sa section d'extrémité (17) située à l'intérieur du poinçon (4), à un dispositif qui retient la tige de maintien (1) dans ses deux positions de fin de course (X₁, X₂) jusqu'à qu'elle soit déplacée par des forces extérieures, c'est-à-dire par l'organe de transmission (10) côté poinçon, d'une part, et par la pièce pressée (2) logée dans la matrice (3), d'autre part, la tige de maintien (1) présentant, à sa section d'extrémité (17) située à l'intérieur du poinçon (4), un piston (8) monté à coulissement dans un alésage (18), et ledit dispositif étant composé d'une conduite (20) s'ouvrant dans l'alésage (18) et raccordée à une source d'air comprimé, l'orifice (19) de la conduite étant situé entre la position de fin de course arrière et la position de fin de course avant (X₁, X₂) du piston (8), de telle façon que l'air comprimé acheminé par la conduite (20) tend ensuite à maintenir le piston (8) dans sa position de fin de course arrière tout comme dans sa position de fin de course avant (X₁, X₂).

5. Presse à transfert transversal suivant la revendication 4, caractérisée en ce que la conduite d'alimentation d'air comprimé (20) s'ouvre dans une douille de guidage qui contient l'alésage (18) coaxial de préférence, cette douille pouvant être facilement remplacée par d'autres douilles de guidage qui possèdent des orifices (19) pour la conduite disposés à des distances longitudinales différentes entre les positions de fin de course (X₁, X₂) afin de pouvoir faire varier ainsi le point d'inversion de marche de la tige de maintien.

6. Presse à transfert transversal suivant la revendication 4 ou 5, caractérisée en ce que l'organe de transmission (10) est guidé dans un coussinet (21) et que ce guidage, tout comme celui de la tige de maintien (1) dans l'alésage du poinçon (16) possède une tolérance suffisamment grande pour laisser échapper l'air comprimé enfermé dans la section correspondante (11a, b) de la chambre du poinçon par les jeux de tolérances (S) existants après l'inversion respective de la marche du piston (8).

7. Presse à transfert transversal suivant la revendication 4, caractérisée en ce que ladite conduite (20) raccordée à une source d'air comprimé est remplacée par un ressort (12) qui est articulé à la section d'extrémité (17) de la tige de maintien (1), à une extrémité (14), et à un moyen de pivotement (13) à l'intérieur du poinçon (4) à son autre extrémité, de telle façon que le ressort (12) franchisse un point d'inflexion de ressort (15) lors du déplacement correspondant de la tige de maintien (1) au moyen de l'organe de transmission (10) ou lors de l'avance du poinçon (4), et pousse ensuite à l'avenant la tige de maintien (1) dans sa position avancée ou reculée (fins de course X₁ ou X₂).

8. Presse à transfert transversal suivant la revendication 7, caractérisée en ce que le ressort (12) est un ressort de pression guidé dans un corps télescopique (22).

9. Presse à transfert transversal suivant la revendication 7 ou 8, caractérisée en ce que la tige de maintien (1) est installée, conjointement avec un dispositif à ressort (12, 22) prévu à sa dite section d'extrémité (17), sous la forme d'une unité modulaire dans une douille de guidage qui peut être remplacée côté poinçon par d'autres unités modulaires de ce type présentant des points d'inflexion de ressort (15) placés à différents endroits dans le sens du déplacement.
